# EUROPÄISCHE PATENTANMELDUNG

(11) **EP 0 320 924 A2**
(43) Veröffentlichungstag der Anmeldung: **21.06.1989**
(21) Anmeldenummer: 88120937.3
(22) Anmeldetag: 14.12.1988
(51) Int. Cl.: F23B 5/04, F23B 1/30, F23L 1/00, F23L 9/00, F23M 9/00

(54) **Heizkessel mit einem Brenner für feste Brennstoffe**

(30) Priorität: 16.12.1987 DE 3742578
(71) Anmelder: Harlander, Norbert, D-8261 Marktl (DE)
(72) Erfinder: Harlander, Norbert, D-8261 Marktl (DE); Harlander, Josef, D-8261 Marktl (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(57) **Zusammenfassung**

Heizkessel wobei der Brenner einen Brenngas- und Verbrennungsluftführungsrahmen (1) umfaßt und der Primärluftkanal (2) und der davon getrennte Sekundärluftkanal (3) in diesem Rahmen ausgebildet sind. Von dem Rahmen wird ferner ein Durchbrandrost (4) gehalten, an den sich eine Zyklonbrennkammer (5) anschließt. Im Bereich des Übergangs von Durchbrandrost zur Brennkammer ist eine insbesondere düsenförmige Einspeisung (6) von Sekundärluft vorgesehen.

## Beschreibung

Die Erfindung betrifft einen Heizkessel mit einem Brenner für feste Brennstoffe, bestehend aus einem Füllschacht, einem Brenngas- und Verbrennungsluftführungsrahmen, einem Durchbrandrost und einer daran anschließenden Zyklonbrennkammer sowie einer Abgasführung.

Heizkessel dieser Art stellen einerseits hohe Ansprüche an die Brennstofform und können die Brennstoffe andererseits nur bedingt wirtschaftlich nutzen.

Ursache für die allgemein schlechte Brennstoffausnutzung sind die für die Verbrennung ungünstigen Verbrennungsluftzuführungen, schlecht gestaltete Feuerräume oder ungünstige aerodynamische Gegebenheiten in den Feuerräumen.

Aufgabe der vorliegenden Erfindung ist es, einen Heizkessel und insbesondere einen Brenner für feste Brennstoffe der eingangs definierten Art so auszubilden, daß trotz geringen fertigungstechnischen Aufwands der Heizwert von festen Brennstoffen mit hohem Wirkungsgrad und unter Schonung der Umwelt genutzt werden kann.

Diese Aufgabe wird gemäß der Erfindung durch die im kennzeichnenden Teil des Patentanspruchs 1 angegebenen Merkmale gelöst.

Erreicht wird durch diese Ausgestaltung, daß den Brennstoffen über Öffnungen im Primärluftkanal gezielt und an mehreren Stellen die für die Primärverbrennung notwendige Verbrennungsluft zugeführt wird, daß die entstehenden Brenngase über den Durchbrandrost in die bodenseitig gelegene Zyklonbrennkammer geleitet und daß diesen Brenngasen während des Durchtritts durch den Durchbrandrost oder unmittelbar nach dem Austreten aus dem Durchbrandrost Sekundärverbrennungs luft aus dem Sekundärluftkanal zugemischt wird, und zwar vorzugsweise über düsenförmige Öffnungen.

In der als Zyklonbrennkammer ausgebildeten Brennkammer, in der die Gase um die Kammerlängsachse rotierend sich in Richtung einer Auslaßöffnung bewegen, können diese Gase bei langer Verweilzeit und guter Durchmischung vollkommen ausbrennen. Diese ausgebrandten und heißen Gase verlassen die Auslaßöffnung und treten in eine seitlich angeordnete Abgasführungskammer ein.
Von wesentlicher Bedeutung ist, daß mit einer derartigen Brennergestaltung auch kleinstückige Brennstoffe wie Briketts oder grobes Hackgut verwendet werden können bzw. werden kann. Für die Montage und für Reparaturzwecke ist es von Bedeutung, daß der Brenner ohne Zuhilfenahme von besonderen Werkzeugen und Bindemitteln wie Mörtel in den Kessel eingebaut und gegebenenfalls auch ausgewechselt werden kann.

Der Kessel selbst kann sowohl in Stahl als auch in Gußkonstruktion ausgeführt werden, wobei ein großer Füllschacht problemfrei realisierbar ist. Die Brennkammer, in der eine vergleichsweise große Verweilzeit der Brenngase bei nicht zu großer Flammengeschwindigkeit und daher auch nicht zu hohen Temperaturen gewährleistet werden kann, ist zu den wasserführenden Teilen des Kessels und zum Brennrost hin durch eine Ausmauerung isoliert.

Durch die seitliche Abgasführung können lange Wege und große Heizflächen realisiert werden, wobei es möglich ist, den Widerstand des Abgasweges durch Verlängern von von der Vorderseite des Kessels her leicht über entsprechende Öffnungen zugängliche Umlenkbleche zu vergrößern oder durch Kürzen der Bleche zu verkleinern. Die Anordnung aller Bedienungs- und Wartungsöffnungen an der Frontseite des Kessels erleichtert Reinigung und Bedienung, wobei insbesondere die Heizflächen zur Reinigung gut zugänglich sind.

Ausführungsbeispiele der Erfindung werden nachfolgend anhand der Zeichnung erläutert; in der Zeichnung zeigt:
Fig. 1 eine schematische Schnittzeichnung einer Ausführungsform eines Brenners für einen Heizkessel nach der Erfindung,
Fig. 2 einen Längsschnitt entsprechend der Linie A-A in Fig. 1,
Fig. 3 einen Längsschnitt entsprechend der Linie B-B nach Fig. 1,
Fig. 4 eine schematische Teildarstellung einer Ausführungsvariante des Brenners nach Fig. 1,
Fig. 5 eine perspektivische, teilweise aufgebrochen gezeigte Darstellung eines Heizkessels mit einem Brenner nach Fig. 1, und
Fig. 6 eine weitere perspektivische Darstellung des Kessels nach Fig. 5 zur Erläuterung der Rauchgasführung.

Der Brenner nach Fig. 1 umfaßt einen Brenngas- und Verbrennungsluftführungsrahmen 1 mit einem Primärluftkanal 2 mit in Längsrichtung nebeneinander liegenden Auslaßöffnungen 8, einen darunter angeordneten Sekundärluftkanal 3 mit düsenförmigen Auslaßöffnungen 6, die beiderseits eines Durchbrandrostes 4 münden, der an der Oberseite einer Zyklonbrennkammer 6 aus feuerfestem Material angeordnet ist, welche eine Auslaßöffnung 7 besitzt.

Diese Auslaßöffnung 7 ist vorzugsweise an dem der Brenngaszuführung gegenüberliegenden Ende der Brennkammer 5 vorgesehen.

Der Durchbrandrost 4 ist im Verbrennungsluftführungsrahmen 1 herausnehmbar gehalten und besitzt - wie Fig. 2 zeigt - mehrere nebeneinanderliegende Roststäbe oder -stege. Die Breite des Durchbrandrostes 4 entspricht vorzugsweise etwa der halben Brennkammerbreite, und in Längsrichtung der Brennkammer erstreckt sich dieser Durchbrandrost über ein Drittel bis über die Hälfte der Brennkammerlänge. Diese Angaben sind aber nicht einschränkend.

Die Schnittansicht nach Fig. 3 zeigt, daß sich der Primärluftkanal 2 und der Sekundärluftkanal 3 im wesentlichen über die gesamte Brennkammerlänge erstrecken, wobei die Auslaßöffnungen 8 des Primärluftkanals 2 vorzugsweise gleichmäßig über dessen Länge verteilt angeordnet sind.

Fig. 4 zeigt eine Variante des Brenners nach Fig. 1, wobei in diesem Falle der Sekundärluftkanal 3 durchgehend etwa rechteckförmige Form besitzt und der Durchbrandrost 4 in einer Ausnehmung des Sekundärluftkanals 3 gehaltert ist, wobei in den Wandungen dieser Ausnehmung die Auslaßöffnungen 6 ausgebildet sind. Es ergibt sich somit einerseits eine Vereinfachung des Brenneraufbaus und andererseits eine besonders intensive Durchmischung der Brenngase mit der Sekundärluft, wobei die Funktion dieser Anordnung noch dadurch verbessert wird, daß die brennkammerseitige Ausmauerung im Bereich des Durchbrandrostes 4 düsenförmig gestaltet ist und somit eine Verbesserung der angestrebten Düsenwirkung erzielt wird.

Fig. 5 zeigt eine perspektivische Gesamtansicht des Heizkessels nach der Erfindung unter Verwendung eines Brenners wie er schematisiert in Fig. 1 gezeigt ist.

Dabei ist vor allem zu sehen, daß die Primärlauft und die Sekundärluft in die entsprechenden Kanäle 2 und 3 rückseitig, d.h. an dem vom Durchbrandrost 4 entfernten Ende eingespeist wird. Zu erkennen ist auch, daß der Füllschacht 9, der sich oberhalb des Verbrennungsluftführungsrahmens 1 befindet, großvolumig ausgebildet werden kann und über eine stirnseitige Beschickungstür bequem zugänglich ist.

Fig. 6 zeigt wiederum den Kessel nach Fig. 5, wobei jedoch die Seitenwand so aufgeschnitten ist, daß die seitlich angeordnete Abgasführungskammer 10 im einzelnen sichtbar ist.

Die die Umlenkung der Abgase bewirkenden Bleche 11 sind dabei zumindest im wesentlichen horizontal angeordnet und über stirnseitig vorgesehene Öffnungen gut zugänglich. Der Widerstand des Abgasweges kann durch Verlängern der Umlenkbleche 11 vergrößert oder durch Kürzen dieser Bleche verkleinert werden. Alle Heizflüchen sind zur Reinigung gut zugünglich. Zu erkennen ist in den Dartsellungen nach den Fig. 5 und 6 auch, daß die Brennkammer zu den wasserführenden Teilen des Kessels und auch zum Verbrennungsluftführungsrahmen hin durch die Ausmauerung gut isoliert ist.

## Patentansprüche

1. Heizkessel mit einem Brenner für feste Brennstoffe, bestehend aus einem Füllschacht, einem Brenngas- und Verbrennungsluftführungsrahmen, einem Durchbrandrost und einer daran anschließenden Zyklonbrennkammer sowie einer Abgasführung,
dadurch **gekennzeichnet,**
daß der Brenngas- und Verbrennungsluftführungsrahmen (1) einen Primärluftkanal (2) und einen davon getrennten Sekundärluftkanal (3) aufweist, von diesem Rahmen ein Durchbrandrost (4) gehalten wird und sich an den Brenngas- und Verbrennungsluftführungsrahmen (1) eine als Zyklonbrennkammer ausgebildete Brennkammer (5) anschließt.

2. Heizkessel nach Anspruch 1,
dadurch **gekennzeichnet,**
daß den Festbrennstoffen die Primärverbrennungsluft über mehrere Öffnungen (8) aus dem Primärluftkanal (2) in Brandrichtung gesehen vor dem Durchbrandrost (4) zugeführt und die Sekundärverbrennungsluft im Bereich des Durchbrandrostes (4) oder unmittelbar nach dem Durchbrandrost (4) aus dem Sekundärluftkanal (3) insbesondere über düsenförmige Öffnungen (6) den Brenngasen zugeführt wird.

3. Heizkessel nach Anspruch 1 oder 2,
dadurch **gekennzeichnet,**
daß der Durchbrandrost (4) im Brenngas- und Verbrennungsluftführungsrahmen auf der dem Primärluftkanal (2) gegenüberliegenden Seite außermittig im Rahmen angeordnet ist und gleichzeitig die Brenngas-Einlaßöffnung für die Brennkammer (5) bildet.

4. Heizkessel nach einem der vorhergehenden Ansprüche,
dadurch **gekennzeichnet,**
daß die Auslaßöffnung (7) der Brennkammer (5) in Kammerlängsrichtung versetzt zur Brenngas-Einlaßöffnung angeordnet ist.

5. Heizkessel nach einem der vorhergehenden Ansprüche,
dadurch **gekennzeichnet,**
daß sich sowohl der Primärluftkanal (2) als auch der Sekundärluftkanal (3) im wesentlichen über die Brennkammerlänge erstrecken und jeweils an dem vom Durchbrandrost (4) entfernten Ende gespeist sind.

6. Heizkessel nach einem der vorhergehenden Ansprüche,
dadurch **gekennzeichnet,**
daß der Sekundärluftkanal (3) im Querschnitt zumindest im wesentlichen rechteckförmig ausgebildet und der Durchbrandrost (4) mit aufliegenden Rändern in einer Ausnehmung dieses Kanals gehaltert ist, wobei der Sekundärluftkanal (3) im Bereich der Ausnehmung Sekundärluft-Durchtrittsöffnungen (6) besitzt.

7. Heizkessel nach einem der vorhergehenden Ansprüche,
dadurch **gekennzeichnet,**
daß die Ausmauerung der Brennkammer (5) unterhalb des Durchbrandrostes (4) eine düsenartige Verengung für die Brenngase bildet.

8. Heizkessel nach einem der vorhergehenden Ansprüche,
dadurch **gekennzeichnet,**
daß die Abgase durch eine seitlich angeordnete, sich über die Höhe von Brennkammer (5) und Füllschacht (9) erstreckende Kammer (10) geführt sind und in dieser Kammer mittels Blechen mehrmals umgelenkt werden.

9. Heizkessel nach Anspruch 8,
dadurch **gekennzeichnet,**
daß der Widerstand des Abgasweges durch Veränderung der Länge der insbesondere im wesentlichen horizontal angeordneten Umlenkbleche (11) erhöht oder erniedrigt werden kann.

10. Heizkessel nach einem der vorhergehenden Ansprüche,
dadurch **gekennzeichnet,**
daß sämtliche Beschickungs- und Wartungsöffnungen stirnseitig angeordnet sind.
